# FASCICULE DE BREVET EUROPEEN

(11) **EP 0 399 938 B1**
(45) Date de publication et mention de la délivrance du brevet: **31.03.1993**
(21) Numéro de dépôt: 90470018.4
(22) Date de dépôt: 12.04.1990
(51) Int. Cl.: B31B 19/86

(54) **Procédé et dispositif pour rapporter une poignée de préhension et/ou de versage sur un sachet en matériau synthétique souple et sachet ainsi obtenu**
Verfahren und Vorrichtung zum Anbringen eines Traggriffes und/oder Gussgriffes auf einen Beutel aus flexiblem, synthetischem Material und so erhaltener Beutel
Method and device for applying a gripping and/or pouring handle to a sachet made from flexible synthetic material and sachet so obtained

(30) Priorité: 21.04.1989 FR 8905510
(43) Date de publication de la demande: 28.11.1990
(73) Titulaire: SOCIETE GENERALE DES EAUX MINERALES DE VITTEL, F-88800 Vittel (Vosges) (FR)
(72) Inventeur: Chatourel, Daniel, F-88800 Vittel (FR)
(74) Mandataire: Poupon, Michel

(56) Documents cités:
- FR-A- 2 119 296
- FR-A- 2 144 669
- GB-A- 1 218 958
- GB-A- 1 308 645
- US-A- 2 332 530
- US-A- 3 334 550

## Description

La présente invention a pour objet un procédé pour rapporter une poignée de préhension et/ou de versage sur un sachet en matériau synthétique souple.

L'invention a également pour objet un dispositif pour la mise en oeuvre de ce procédé ainsi que les sachets ainsi obtenus.

On se référera de manière plus générale aux brevets délivrés EP-A-0197875 et EP-A-0167469 au nom du demandeur qui illustrent l'état de la technique et le domaine concerné, documents auxquels il est fait expressément référence.

Ces différents brevets décrivent la conformation de sachets en matière synthétique souple pour le conditionnement de liquides, en particulier d'eau minérale.

Il a déjà été proposé un certain nombre de structures supplémentaires permettant de rapporter une poignée de préhension et de versage par exemple par le FR 2 468 066.

Leur mise en oeuvre industrielle reste cependant complexe.

Par ailleurs on connait un procédé et un dispositif, correspondant aux préambules des revendications indépendantes, pour la formation de poignées de sacs décrits dans le document FR-A-2 119 296. Ce procédé nécessite des pliures de la gaine donc des outils supplémentaires pour opérer et sonder ces pliures.

L'invention se propose de remédier à ces différents inconvénients des procédés et structures de l'art antérieur.

Conformément à l'invention, on propose un procédé pour rapporter une poignée de préhension et/ou de versage sur un sachet en matériau synthétique souple, caractérisé en ce qu'il consiste à injecter en position par un système d'entrainement ladite poignée sur le film puis à la rapporter par soudure-découpe sur ledit film, éventuellement muni de couches successives d'un surfilm de renforcement, avant la conformation dudit film en sachets remplis de liquide.

Avantageusement, la poignée de préhension et/ou de versage sera constituée d'un fil ou d'une gaine en matière synthétique semi-rigide.

De manière préférentielle, ladite poignée sera rapportée sur un chant du film en défilement indexé.

Conformément à l'invention, on propose également un dispositif pour rapporter une poignée de préhension et/ou de versage sur un sachet en matériau synthétique souple dans lequel on rapporte ladite poignée sur le film, éventuellement muni de couches successives d'un surfilm de renforcement avant la conformation dudit film en sachets remplis de liquide, la poignée de préhension et / ou de versage étant constituée d'un fil ou d'une gaine en matière synthétique semi-rigide et celle-ci étant rapportée sur un chant du film en défilement indexé, caractérisé en ce qu'il comporte :
- un magasin d'alimentation en fil ou gaine en matière synthétique semi-rigide,
- un système de déroulage et d'entrainement dans une gaine de guidage dudit fil ou de ladite gaine,
- un moyen de guidage et d'injection dudit fil ou de ladite gaine à la longueur désirée pour en amener l'extrémité libre au niveau du chant du film,
- un ensemble de soudure-découpe permettant de découper la longueur de fil ou de gaine désirée déterminée par ledit moyen de guidage et de la souder au film.

On comprendra mieux l'invention à l'aide de la description faite ci-après d'un mode de mise en oeuvre donné à titre d'exemple non limitatif, en référence aux dessins annexés dans lesquels :
- la figure 1 est un schéma en élévation latérale d'un dispositif conforme à l'invention pour la mise en oeuvre du procédé conforme à l'invention ;
- la figure 2 est une vue de dessus du schéma de la figure 1.

On a représenté à la figure 1 un film (1) avec un surfilm (2) disposé sur celui-ci de manière séquentielle, comme représenté à la figure 2.

Ce film défile en tension dans le cadre d'une machine de conformation d'un film en coussins de matière souple remplis de liquide, comme indiqué précédemment.

Pour y rapporter un moyen de préhension et/ou de versage, selon l'invention, on prévoit :
- un magasin (3) d'alimentation en fil ou gaine, muni d'un système d'entrainement (4) de type connu,
- un système de guidage par fourreau (5) et gaine de guidage (6) amenant le fil ou la gaine à,
- un ensemble de soudure-découpe (7) et un moyen de guidage et d'injection (8) dudit fil ou de ladite gaine à la longueur désirée.

Le moyen de guidage et d'injection (8) consiste en deux empreintes complémentaires (9,10) mobiles l'une par rapport à l'autre perpendiculairement au plan du film (1) pour dégager le fil ou la gaine lorsque celui-ci a été soudé sur le film.

Les empreintes déterminent intérieurement un cheminement (11) dans lequel pénètre le fil ou la gaine, pour arriver jusqu'au film à l'endroit et selon la longueur désirés.

L'extrémité proximale (12) de l'empreinte sera évasée pour faciliter l'introduction du fil ou de la gaine.

Lorsque le fil ou la gaine est injecté en position par le système d'entrainement (4), il est rapporté par soudure-découpe sur le chant du film (1) par le moyen de soudure découpe (7) qui est constitué d'une machoire mobile (13) coopérant avec un mentonnet de contre-appui (14) de l'empreinte (9).

Le dispositif fonctionne bien entendu de manière séquentielle et indexée, en fonctionnement de préférence horizontal, les différents asservissements et automatismes étant à la portée de l'homme de l'art.

Le film muni de sa poignée (15) continue ensuite son cheminement vers un conformateur non représenté.

## Revendications

1. Procédé pour rapporter une poignée de préhension et/ou de versage sur un sachet en matériau synthétique souple, caractérisé en ce qu'il consiste à injecter en position par un système d'entrainement (4) ladite poignée (15) sur le film puis à la rapporter par soudure-découpe sur ledit film (1), éventuellement muni de couches successives d'un surfilm (2) de renforcement, avant la conformation dudit film en sachets remplis de liquide.

2. Procédé selon la revendication 1, caractérisé en ce que la poignée (15) de préhension et/ou versage est constituée d'un fil ou d'une gaine en matière synthétique semi-rigide.

3. Procédé selon l'une quelconque des revendications 1 et 2, caractérisé en ce que ladite poignée est rapportée sur un chant du film en défilement indexé.

4. Dispositif pour la mise en oeuvre du procédé selon l'une quelconque des revendications 1 à 3, pour rapporter une poignée de préhension et/ou de versage sur un sachet en matériau synthétique souple dans lequel on rapporte ladite poignée sur le film, éventuellement muni de couches successives d'un surfilm de renforcement avant la conformation dudit film en sachets remplis de liquide, la poignée de préhension et/ou de versage étant constituée d'un fil ou d'une gaine en matière synthétique semi-rigide et celle-ci étant rapportée sur un chant du film en défilement indexé, caractérisé en ce qu'il comporte :
- un magasin (3) d'alimentation en fil ou gaine en matière synthétique semi-rigide,
- un système de déroulage et d'entrainement (4) dans une gaine de guidage dudit fil ou de ladite gaine,
- un moyen de guidage et d'injection (8) dudit fil ou de ladite gaine à la longueur désirée pour en amener l'extrémité libre au niveau du chant du film.
- un ensemble de soudure-découpe permettant de découper la longueur du fil ou de gaine déterminée par ledit moyen de guidage et de la souder au film.

5. Dispositif selon la revendication 4, caractérisé en ce que le moyen de guidage et d'injection (8) consiste en deux empreintes complémentaires (9,10) mobiles l'une par rapport à l'autre perpendiculairement au plan du film (1) pour dégager le fil ou la gaine lorsque celui-ci a été soudé sur le film.

6. Dispositif selon la revendication 5, caractérisé en ce que les empreintes déterminent intérieurement un cheminement (11) dans lequel pénètre le fil ou la gaine, pour arriver jusqu'au film à l'endroit et selon la longueur désirée, l'extrémité proximale (12) de l'empreinte étant évasée pour faciliter l'introduction du fil ou de la gaine.

7. Dispositif selon la revendication 6, caractérisé en ce que lorsque le fil ou la gaine est injecté en position par le système d'entrainement (4), il est rapporté par soudure-découpe sur le chant du film (1) par le moyen de soudure découpe (7) qui est constitué d'une mâchoire mobile (13) coopérant avec un mentonnet de contre-appui (14) de l'empreinte (9).

## Patentansprüche

1. Verfahren zum Anbringen eines Griffes zum Tragen und/ oder Gießen an einem Beutel aus flexiblem synthetischen Material, **dadurch gekennzeichnet,** daß der genannte Griff (15) mittels eines Antriebssystems (4) in Position auf die Folie gebracht wird, daß er dann vor der Umformung der genannten Folie zu einem mit Flüssigkeit gefüllten Sack durch Schweißtrennen mit der genannten Folie (1) verbunden wird, die gegebenenfalls mit Schichten, denen eine Deckschicht (2) als Verstärkung folgt, versehen ist.

2. Verfahren nach Anspruch 1, **dadurch gekennzeichnet,** daß der Griff (15) zum Tragen und/oder Gießen aus einer Faser oder einem Rohrkörper aus halbsteifem Kunststoff gebildet ist.

3. Verfahren nach einem der Ansprüche 1 und 2, **dadurch gekennzeichnet,** daß der genannte Griff an einer Kante der Folie durch schrittweises Abspulen angebracht wird.

4. Vorrichtung zur Durchführung des Verfahrens gemäß einem der Ansprüche 1 bis 3 zum Anbringen eines Griffes zum Tragen und/oder Gießen an einem Beutel aus flexiblem synthetischem Material, bei dem man den genannten Griff vor dem Umformen der Folie zu einem mit Flüssigkeit gefüllten Beutel mit der Folie verbindet, welche gegebenenfalls mit von einer Deckschicht zur Verstärkung gefolgten Schichten versehen ist und bei der der Griff zum Tragen und/oder Gießen durch eine Faser oder einen Rohrkörper aus halbsteifem Kunststoff gebildet ist, welcher durch schrittweises Abwickeln einer Kante der Folie zugeführt wird, **dadurch gekennzeichnet,** daß sie folgendes enthält:
- ein Magazin (3) für die Versorgung mit einer Faser oder einem Rohrkörper aus halbsteifem Kunststoff,
- ein Abwickelsystem und Antriebssystem (4) in einem Führungsrohr für die genannte Faser oder den Rohrkörper,
- eine Einrichtung zum Führen und Austragen (8) für die genannte Faser oder den genannten Rohrkörper in der gewünschten Länge, um es an einem freien Ende der Kante der Folie anzubringen,
- eine Trennschweißanordnung, welche das Abtrennen in einer durch das genannte Führungsmittel festgelegten Länge und das Verschweißen mit der Folie erlaubt.

5. Vorrichtung nach Anspruch 4, **dadurch gekennzeichnet,** daß die Einrichtung zum Führen und Austragen (8) aus zwei aufeinanderpassenden Formschalen (9, 10) besteht, welche relativ zueinander und quer zur Ebene der Folie beweglich sind, um die Faser oder den Rohrkörper freizugeben, sobald sie oder er mit der Folie verschweißt ist.

6. Vorrichtung nach Anspruch 5, **dadurch gekennzeichnet,** daß die Formschalen innenseitig einen Kanal (11) bilden, durch welchen die Faser oder der Rohrkörper hindurchgeführt ist, um an derselben Seite gegen die Folie zu gelangen, und daß in der gewünschten Länge das zugewandte Ende (12) der Form zur Erleichterung der Einführung einer Faser oder eines Rohrkörpers aufgeweitet ist.

7. Vorrichtung nach Anspruch 6, **dadurch gekennzeichnet,** daß die Faser oder der Rohrkörper, nachdem sie oder er durch das Antriebssystem (4) in Position gebracht ist, durch Trennschweißen mit einer Kante der Folie (1) mittels einer Trennschweißvorrichtung (7) verbunden wird, die aus einem beweglichen Klemmbacke (13) besteht, welche mit einem Gegendrucknocken (14) der Formschale (9) zusammenarbeitet.

## Claims

1. Method for attaching a holding and/or a pouring handle to a sachet formed from flexible synthetic material, characterised in that it comprises injecting into position, by an entrainment system (4), said handle (15) on the film, then attaching it, by cutting and welding, to said film (1), which is subsequently provided with successive layers of a reinforcing overfilm (2), prior to shaping said film into sachets filled with liquid.

2. Method according to claim 1, characterised in that the holding and/or pouring handle (15) comprises a filament or a sheath formed from semi-rigid synthetic material.

3. Method according to any of claims 1 and 2, characterised in that said handle is attached to one edge of the film passing in succession.

4. Device for carrying out the method according to any of claims 1 to 3, for attaching a holding and/or a pouring handle to a sachet formed from flexible synthetic material, in which said handle is attached to the film, which is subsequently provided with successive layers of a reinforcing overfilm prior to shaping said film into sachets filled with liquid, the holding and/or pouring handle comprising a filament or a sheath formed from semi-rigid synthetic material, and said handle being attached to one edge or the film passing in succession, characterised in that it comprises:
- a magazine (3) for supplying a filament or sheath formed from semi-rigid synthetic material;
- a system (4) for unrolling and entraining said filament or said sheath in a guide sleeve;
- a means (8) for guiding and injecting said filament or sheath, at the length required in order to bring the free end thereof on a level with the edge of the film;
- a welding and cutting assembly, permitting the length of the filament or sheath determined by said guidance means to be cut and welded to the film.

5. Device according to claim 4, characterised in that the guiding and injection means (8) comprises two complementary moulds (9, 10), each being displaceable in relation to the other perpendicularly to the plane of the film (1) in order to disengage the filament or the sheath when such has been welded to the film.

6. Device according to claim 5, characterised in that the moulds determine internally a track (11) into which the filament or the sheath enters in order to reach the film at the desired location and according to the desired length, the near end (12) of the mould being splayed in order to facilitate the introduction of the filament or the sheath.

7. Device according to claim 6, characterised in that, when the filament or the sheath is injected into position by the entrainment system (4), it is attached, by welding and cutting, to the edge of the film (1) by means of the welder cutter (7) which comprises a displaceable jaw (13) co-operating with a counter-supporting cam (14) of the mould (9).
